# EUROPÄISCHE PATENTSCHRIFT

(11) **EP 3 707 736 B1**
(45) Veröffentlichungstag und Bekanntmachung des Hinweises auf die Patenterteilung: **10.09.2025**
(21) Anmeldenummer: 18799765.5
(22) Anmeldetag: 07.11.2018
(51) Int. Cl.: H01F 37/00

(54) **TRANSFORMATOR ZUR VERWENDUNG IN EINEM SCHIENENFAHRZEUG**
TRANSFORMER FOR USE IN A RAIL VEHICLE
TRANSFORMATEUR POUR L'UTILISATION DANS UN VÉHICULE FERROVIAIRE

(30) Priorität: 10.11.2017 DE 102017126473
(43) Veröffentlichungstag der Anmeldung: 16.09.2020
(73) Patentinhaber: Hitachi Energy Ltd, 8050 Zürich (CH)
(72) Erfinder: CORNELIUS, Frank, 59929 Brilon (DE); MÖNIG, Wolfgang, 59929 Brilon (DE)
(74) Vertreter: Vossius & Partner Patentanwälte Rechtsanwälte mbB
(86) Internationale Anmeldenummer: PCT/EP2018/080465
(87) Internationale Veröffentlichungsnummer: WO 2019/092014

(56) Entgegenhaltungen:
- WO-A2-2007/133399
- DE-A1- 102011 086 940
- DE-A1- 102014 223 797
- DE-T5- 112012 004 738

## Beschreibung

Die Erfindung betrifft einen Transformator zur Verwendung in einem Schienenfahrzeug und/ oder für Bahnanwendungen, umfassend einen Kern, welcher zumindest abschnittsweise von mindestens einer Spule umgeben ist.

In konventionellen Traktionstransformatoren wird üblicherweise ein Kern verwendet, der aus mehreren Blechpaketen zusammengesetzt ist. Hierbei entstehen mehrere Stoß- und Verbindungsstellen. Wenn vier Blechpakete verwendet werden, treten üblicherweise vier Stoß- und Verbindungsstellen auf. Die zur Fertigung des Kerns verwendeten Kernbleche werden zu Paketen gestapelt und ineinander verschachtelt aufgebaut.

Vor diesem Hintergrund wird die Geometrie einer Spule durch die Geometrie des Wickelkörpers vorgegeben. Ein runder Wickelkörper führt zu einer im Wesentlichen runden Spule, ein eckiger Wickelkörper führt zu einer eher eckigen Spule. Bei konventionell erhältlichen Traktionstransformatoren treten üblicherweise eher runde oder näherungsweise rechteckige Geometrien auf, wobei die jeweilige Geometrie eng mit dem jeweils angewendeten Fertigungsverfahren zusammenhängt. In bestimmten Anwendungsfällen kann aber eine eher runde oder näherungsweise rechteckige Geometrie nachteilig sein.

Aus der DE 10 2014 223 797 A1 ist ein Kern für einen Transformator oder eine Drossel bekannt. Der Kern weist zumindest einen ersten Bereich und einen zweiten Bereich auf. Der erste Bereich besteht aus einem Elektroblech und der zweite Bereich besteht aus einem Pulververbundwerkstoff.

Aus der DE 11 2012 004 738 T5 ist eine Drossel bekannt, die eine Spule und einen magnetischen Kern umfasst. Die Spule umfasst einen Drehabschnitt, welcher durch spiralförmiges Wickeln eines Drahts, dessen Leiter ein rechteckiger Draht ist, ausgebildet ist, und Herausziehabschnitte, bei denen der Draht aus dem Drehabschnitt herausgezogen ist. Der magnetische Kern ist innerhalb und außerhalb der Spule angeordnet, um einen geschlossenen magnetischen Pfad auszubilden. Zumindest ein Teil des äußeren Umfangs von jedem Herausziehabschnitt ist durch ein Verbundmaterial ausgebildet, welches eine magnetische Pulversubstanz und Harz umfasst. Die Drossel umfasst ferner einen Harzformabschnitt, welcher den äußeren Umfang des Drehabschnitts und zumindest einen Teil der Herausziehabschnitte bedeckt, um die Form der Spule zu halten. In jedem Eckabschnittbereich des Harzformabschnitts, der entsprechende Eckabschnitte des Drahts an jedem Herausziehabschnitt bedeckt, ist die äußere Umfangsfläche, welche in Kontakt mit dem äußeren Kernabschnitt gebracht wird, durch eine gekrümmte Fläche ausgebildet. Wenn der Biegeradius der äußeren Umfangsfläche des Eckabschnittbereichs ist, ist der Biegeradius größer als 0,5 mm.

Aus der WO 2007/133399 A2 sind elektromagnetische Baugruppen, Kernsegmente, die diese bilden, und Verfahren zu deren Herstellung bekannt. Die Segmente greifen ineinander, wodurch eine Vielzahl von Baugruppen aus einer sehr kleinen Anzahl ähnlicher oder komplementärer Segmente auf eine Weise hergestellt werden kann, die eine ausgezeichnete mechanische Stabilität bietet. Die Artikel und Herstellungsverfahren bieten Flexibilität bei der Gestaltung und ermöglichen eine große Vielfalt von Mustern aus einer kleinen Anzahl von Primärformen, stellen ein wirtschaftliches Herstellungsverfahren für große Transformator- und Induktionskerne dar und verbessern die Einheitlichkeit der magnetischen Eigenschaften der Baugruppen im Vergleich zu herkömmlichen Verfahren.

Aus der DE 10 2011 086 940 A1 ist eine in einen Leistungswandler einzubauende Drosselspule bekannt. In der Drosselspule wird eine Induktionskomponente in einem mit einem Formharz auszufüllendem Gehäuse aufgenommen und ist aus einer Spule, die eine Wicklung eines Drahtleiters ist, einem Kern, in dessen Innerem ein magnetischer Weg ausgebildet ist und einem Isolationsspulenträger, der ein drahtgewickeltes Teil der Spule positioniert und darin eingreift zusammengesetzt. Eine innere Bodenfläche des Gehäuses weist eine Vielzahl von Flächen mit nicht weniger als zwei unterschiedlichen Höhen auf und zwar mit einem äußeren Boden des Gehäuses als Referenzfläche, wobei die untere Endfläche des Kerns mit einer der inneren Bodenflächen des Gehäuses mit Ausnahme der untersten inneren Bodenfläche in Kontakt ist. Als Ergebnis ist die Drosselspule für eine fahrzeuggebundene Anwendung geeignet und um eine geringere Produktvariation, eine längere Betriebsdauer, eine kürzere Operationszeit zu erreichen und geringere Kosten zu verursachen.

Der Erfindung liegt daher die Aufgabe zugrunde, einen Transformator anzugeben, bei welchem die Geometrie einer Spule möglichst variabel wählbar ist.

Erfindungsgemäß wird die voranstehende Aufgabe durch einen Transformator mit den Merkmalen des Patentanspruchs 1 gelöst.

Danach ist der eingangs genannte Transformator dadurch gekennzeichnet, dass der Kern aus einzelnen Segmenten gefertigt ist, wobei die Gesamtquerschnittsfläche des Kerns größer als die oder gleich der Summe der Einzelquerschnittsflächen der Segmente ist und wobei zumindest zwei Einzelquerschnittsflächen in ihrer Größe und/ oder ihrer geometrischen Form voneinander und/ oder jeweils von der Gesamtquerschnittsfläche abweichen.

Erfindungsgemäß ist zunächst erkannt worden, dass an einen Transformator für Bahnanwendungen besondere Anforderungen gestellt werden, nämlich Anforderungen an sein Gewicht, an seine mechanischen Eigenschaften und an die Geometrie seines Gehäuses.

Darauf ist erkannt worden, dass diese Anforderungen im Wesentlichen dann erfüllt werden können, wenn der Kern des Transformators im Hinblick auf sein Gewicht, seine mechanischen Eigenschaften und seine Geometrie geeignet ausgelegt ist.

Es ist auch erkannt worden, dass ein Bedarf nach einem besonderen Kern für Transformatoren für Bahnanwendungen besteht, da hierfür üblicherweise Kerne verwendet werden, die auch bei Transformatoren in Industrieanlagen zum Einsatz kommen.

Erfindungsgemäß ist schließlich erkannt worden, dass durch eine Modifikation der Gesamtquerschnittsfläche des Kerns sowohl die Spulen als auch das Gehäuse leicht modifizierbar und an Bahnanwendungen anpassbar sind. Die Geometrien der Spulenquerschnittsflächen sind leicht an die Geometrie des Gehäuses anpassbar. Hierdurch kann der Aufbau des Transformators kompakter als bisher gestaltet werden. Mit einem kompakteren Transformator können größere Spannungs- und Leistungsbereiche abgedeckt werden.

Vorteilhaft sind die Segmente als Kernblechpakete ausgestaltet. Ein Kern kann so in üblicher Weise gefertigt werden. Es können Kernblechpakete mit unterschiedlichen, aber auch mit gleichen Querschnittsflächen zum Einsatz kommen, um die Gesamtquerschnittsfläche des Kerns puzzleartig oder mosaikartig zu gestalten. So sind Gesamtquerschnittsflächen erzeugbar, die von regelmäßigen Rechtecksflächen oder quadratischen Flächen abweichen und Auswölbungen oder Einbuchtungen aufweisen.

Vor diesem Hintergrund zeigt eine Einzelquerschnittsfläche bevorzugt die Geometrie eines Quadrats, eines Rechtecks, eines Trapezes, eines Kreissegments oder einer anderen geometrischen Fläche mit mindestens einer geraden Seite. Solche Segmente können besonders gut mit ihren geraden Seiten an andere Segmente mit geraden Seiten angelegt werden.

Gemäß einer weiteren bevorzugten Ausführungsform der Erfindung zeigt eine Einzelquerschnittsfläche die Geometrie eines Kreises, einer Ellipse, eines Ovals oder einer anderen geometrischen Fläche mit einer gekrümmten Umrandung. Hierdurch können Gesamtquerschnittsflächen eines Kerns mit Auswölbungen oder Rundungen gefertigt werden.

Vorteilhaft weist eine Spulenquerschnittsfläche neben Rundbereichen, in denen die Wicklung eine Richtungsänderung erfährt, mindestens eine Schrägseite auf, die zu mindestens zwei parallelen Seiten geneigt ist. Hierdurch kann eine Spule unter einer Schräge, insbesondere einer Dachschräge eines Schienenfahrzeugs, angeordnet werden.

Vorteilhaft umfängt ein Gehäuse den Kern und mindestens zwei Spulen. Hierdurch sind die Spulen und der Kern vor einem Zugriff gesichert.

Gemäß einer bevorzugten Ausführungsform der Erfindung weist das Gehäuse eine Gehäusequerschnittsfläche auf, die zumindest abschnittsweise trapezartig ausgestaltet ist. Hierdurch ist das Gehäuse in ein Schienenfahrzeug oder ein Bahnprofil einpassbar.

Bevorzugt umfasst ein Schienenfahrzeug einen Transformator der hier beschriebenen Art. So kann ein kompakter und leistungsstarker Transformator in Bahnanwendungen eingesetzt werden.

Der Transformator ist bevorzugt als Traktionstransformator ausgestaltet.

In der Zeichnung zeigen
- Fig. 1: eine Schnittansicht eines konventionell gefertigten Transformators für Bahnanwendungen mit zwei Spulen, deren Kern jeweils eine rechteckige Gesamtquerschnittsfläche aufweist, wobei die Spulen eine im Wesentlichen rechteckige Spulenquerschnittsfläche zeigen und wobei die Eckbereiche der Spulenquerschnittsflächen als Rundbereiche ausgebildet sind,
- Fig. 2: zeigt einen Transformator, wobei die Geometrien der Spulenquerschnittsflächen seiner Spulen den Abmessungen eines Bahnprofils angepasst sind, und
- Fig. 3: eine schematische Schnittansicht von Kernblechpaketen, wobei beispielhaft zwei Gesamtquerschnittsflächen von Kernen durch Addieren bzw. Kombinieren von Kernblechpaketen mit unterschiedlichen Einzelquerschnittsflächen bzw. Abmessungen gefertigt werden.

Fig. 1 zeigt einen Transformator des Stands der Technik, dessen äußere Abmessungen durch ein Bahnprofil vorgegeben sind.

Fig. 2 zeigt einen Transformator 1 zur Verwendung in einem Schienenfahrzeug und/ oder für Bahnanwendungen, umfassend einen Kern 2, welcher zumindest abschnittsweise von mindestens einer Spule 3 umgeben ist.

Der Kern 2 ist aus einzelnen Segmenten gefertigt, wobei die Gesamtquerschnittsfläche 2c des Kerns größer als die Summe der Einzelquerschnittsflächen 2a, 2b der Segmente ist.

Diese Segmente sind hinsichtlich ihrer Einzelquerschnittsflächen 2a, 2b im oberen Teil von Fig. 3 dargestellt.

Die zwei Einzelquerschnittsflächen 2a, 2b unterscheiden sich in ihrer Größe voneinander, weichen also voneinander in ihrer Größe ab. Ihre Flächen sind unterschiedlich groß.

Die zwei Einzelquerschnittsflächen 2a, 2b unterscheiden sich auch in ihrer geometrischen Form voneinander und weichen daher auch hinsichtlich ihrer Geometrie voneinander ab. Zwar zeigen beide Einzelquerschnittsflächen 2a, 2b jeweils die Geometrie eines Rechtecks, jedoch haben die Seiten der zwei dargestellten Rechtecke unterschiedliche Längenverhältnisse. Links ist ein länglicheres Rechteck dargestellt, rechts ist ein gedrungeneres Rechteck dargestellt.

Die zwei Einzelquerschnittsflächen 2a, 2b weichen jeweils in ihrer geometrischen Form auch noch von der Gesamtquerschnittsfläche 2c ab, welche sechseckig ist, eine Stufeneinbuchtung aufweist und nicht als Rechteck ausgebildet ist.

Die Segmente sind als Kernblechpakete ausgestaltet. Diese bilden den Kern 2.

Fig. 3 zeigt, dass drei Einzelquerschnittsflächen 2a, 2b, 2ab jeweils die Geometrie eines Rechtecks zeigen.

Fig. 2 zeigt, dass eine Spulenquerschnittsfläche 3a neben drei Rundbereichen 6, in denen die Wicklung eine Richtungsänderung um 90° erfährt, mindestens eine Schrägseite 7 aufweist, die zu mindestens zwei parallelen Seiten 5a, 5b geneigt ist.

Ein Gehäuse 8 umfängt den Kern 2 und mindestens zwei Spulen 3, 4, die den Kern 2 umfangen. Das Gehäuse 8 weist eine Gehäusequerschnittsfläche 8a auf, die abschnittsweise, nämlich im oberen Abschnitt des Gehäuses 8, trapezartig ausgestaltet ist.

Im unteren Abschnitt des Gehäuses 8 ist schematisch ein Nutzraum 9 dargestellt, der durch die Ausgestaltung des Kerns 2 gegenüber der Ausgestaltung des Stands der Technik gemäß Fig. 2 gewonnen werden kann.

Es können zwei, drei oder mehr als drei Segmente zum Aufbau des Kerns 2 verwendet werden. Die Segmente können in üblicher Weise miteinander verbunden werden.

Die Gesamtquerschnittsfläche 2c und die Einzelquerschnittsflächen 2a, 2b sind orthogonal zur Richtung des magnetischen Flusses durch den Kern 2 und/ oder zur Längsachse einer Spule 3, 4 orientiert.

Ein nicht gezeigtes Schienenfahrzeug umfasst den Transformator 1.

### Bezugszeichenliste

- 1, 1': Transformator
- 2, 2': Kern von 1, 1'
- 2a: Einzelquerschnittsfläche
- 2b: Einzelquerschnittsfläche
- 2ab: Einzelquerschnittsfläche
- 2c: Gesamtquerschnittsfläche
- 2d: Gesamtquerschnittsfläche
- 3: Spule
- 3a: Spulenquerschnittsfläche
- 4: weitere Spule
- 5a: untere parallele Seite von 3a
- 5b: obere parallele Seite von 3a
- 6: Rundbereich von 3a
- 7: Schrägseite von 3a
- 8, 8': Gehäuse
- 8a: Gehäusequerschnittsfläche
- 9: Nutzraum

## Patentansprüche

1. Transformator (1) zur Verwendung in einem Schienenfahrzeug und/ oder für Bahnanwendungen, umfassend einen Kern (2), welcher zumindest abschnittsweise von mindestens einer Spule (3, 4) umgeben ist,
wobei der von der Spule umgebene Abschnitt einen Wickelkörper bildet,
wobei der Kern (2) zumindest im Abschnitt des Wickelkörpers aus einzelnen Segmenten gefertigt ist,
wobei eine Gesamtquerschnittsfläche (2c, 2d) des Kerns (2) und Einzelquerschnittsflächen (2a, 2b, 2ab) der Segmente orthogonal zur Richtung des magnetischen Flusses durch den Kern (2) und/oder zur Längsachse der Spule (3, 4) orientiert sind,
wobei die Gesamtquerschnittsfläche (2c, 2d) des Kerns (2) zumindest im Abschnitt des Wickelkörpers gleich der Summe der Einzelquerschnittsflächen (2a, 2b, 2ab) der Segmente ist und wobei zumindest zwei Einzelquerschnittsflächen (2a, 2b, 2ab) der Segmente in ihrer Größe und/oder ihrer geometrischen Form voneinander und von der Gesamtquerschnittsfläche (2c, 2d) abweichen.

2. Transformator nach Anspruch 1, **dadurch gekennzeichnet, dass** die Segmente als Kernblechpakete ausgestaltet sind.

3. Transformator nach Anspruch 1 oder 2, **dadurch gekennzeichnet, dass** eine Einzelquerschnittsfläche (2a, 2b, 2ab) eines Segments die Geometrie eines Quadrats, eines Rechtecks, eines Trapezes, eines Kreissegments oder einer anderen geometrischen Fläche mit mindestens einer geraden Seite zeigt.

4. Transformator nach einem der voranstehenden Ansprüche, **dadurch gekennzeichnet, dass** eine Einzelquerschnittsfläche eines Segments die Geometrie eines Kreises, einer Ellipse, eines Ovals oder einer anderen geometrischen Fläche mit einer gekrümmten Umrandung zeigt.

5. Transformator nach einem der voranstehenden Ansprüche, wobei eine Spulenquerschnittsfläche (3a) im Wesentlichen durch die Gesamtquerschnittsfläche (2c) des Wickelkörpers bestimmt ist und **dadurch gekennzeichnet, dass** die Spulenquerschnittsfläche (3a) neben Rundbereichen (6), in denen die Wicklung eine Richtungsänderung erfährt, mindestens eine Schrägseite (7) aufweist, die zu mindestens zwei parallelen Seiten (5a, 5b) geneigt ist.

6. Transformatoranordnung, aufweisend einen Transformator nach einem der voranstehenden Ansprüche, wobei ein Gehäuse (8) den Kern (2) und mindestens zwei Spulen (3, 4) umfängt.

7. Transformatoranordnung nach Anspruch 6, **dadurch gekennzeichnet, dass** das Gehäuse (8) eine Gehäusequerschnittsfläche (8a) aufweist, die zumindest abschnittsweise trapezartig ausgestaltet ist.

8. Schienenfahrzeug, umfassend einen Transformator (1) nach einem der Ansprüche 1 bis 5 oder eine Transformatoranordnung nach einem der Ansprüche 6 und 7.

## Claims

1. Transformer (1) for use in a rail vehicle and/or for rail applications, comprising a core (2) which is at least partially surrounded by at least one coil (3, 4), wherein the portion surrounded by the coil forms a winding form,
wherein the core (2) is made of individual segments at least in the portion of the winding form,
where a total cross-sectional area (2c, 2d) of the core (2) and individual cross-sectional areas (2a, 2b, 2ab) of the segments are oriented orthogonally to the direction of the magnetic flux through the core (2) and/or to the longitudinal axis of the coil (3, 4),
wherein the total cross-sectional area (2c, 2d) of the core (2) is equal to the sum of the individual cross-sectional areas (2a, 2b, 2ab) of the segments at least in the portion of the winding form, and wherein at least two individual cross-sectional areas (2a, 2b, 2ab) of the segments differ in their size and/or their geometric shape from one other and from the total cross-sectional area (2c, 2d).

2. Transformer according to Claim 1, **characterized in that** the segments are designed as core sheet bundles.

3. Transformer according to Claim 1 or 2, **characterized in that** a single cross-sectional area (2a, 2b, 2ab) of a segment has the geometry of a square, a rectangle, a trapezium, a circle segment or another geometric area with at least one straight side.

4. Transformer according to one of the preceding claims, **characterized in that** a single cross-sectional area of a segment has the geometry of a circle, an ellipse, an oval or another geometric area having a curved border.

5. Transformer according to one of the preceding claims, wherein a coil cross-sectional area (3a) is substantially determined by the total cross-sectional area (2c) of the winding form, and **characterized in that** the coil cross-sectional area (3a) has at least one oblique side (7) inclined to at least two parallel sides (5a, 5b) in addition to round regions (6) in which the winding experiences a change in direction.

6. Transformer assembly having a transformer according to one of the preceding claims, wherein a housing (8) comprises the core (2) and at least two coils (3, 4).

7. Transformer assembly according to Claim 6, **characterized in that** the housing (8) has a housing cross-sectional area (8a) which is at least partially trapezoidal in design.

8. Rail vehicle comprising a transformer (1) according to one of Claims 1 to 5, or a transformer assembly according to one of Claims 6 and 7.

## Revendications

1. Transformateur (1) destiné à être utilisé dans un véhicule ferroviaire et/ou pour des applications ferroviaires, comprenant un noyau (2) qui est entouré au moins partiellement par au moins une bobine (3, 4),
la partie entourée par la bobine formant un corps d'enroulement,
le noyau (2) étant constitué de segments individuels au moins dans la partie du corps d'enroulement,
une surface transversale totale (2c, 2d) du noyau (2) et des surfaces transversales individuelles (2a, 2b, 2ab) des segments étant orientées orthogonalement à la direction du flux magnétique à travers le noyau (2) et/ou à l'axe longitudinal de la bobine (3, 4),
la surface transversale totale (2c, 2d) du noyau (2) étant égale à la somme des surfaces transversales individuelles (2a, 2b, 2ab) des segments au moins dans la partie du corps d'enroulement et au moins deux surfaces transversales individuelles (2a, 2b, 2ab) des segments diffèrent les unes des autres et de la surface transversale totale (2c, 2d) par leur taille et/ou leur forme géométrique.

2. Transformateur selon la revendication 1, **caractérisé en ce que** les segments sont conçus sous la forme de paquets de tôles de noyau.

3. Transformateur selon la revendication 1 ou la revendication 2, **caractérisé en ce qu'**une surface de section transversale individuelle (2a, 2b, 2ab) d'un segment présente la géométrie d'un carré, d'un rectangle, d'un trapèze, d'un segment circulaire ou d'une autre surface géométrique avec au moins un côté droit.

4. Transformateur selon l'une des revendications précédentes, **caractérisé en ce qu'**une surface de section transversale individuelle d'un segment présente la géométrie d'un cercle, d'une ellipse, d'un ovale ou d'une autre surface géométrique avec un contour courbe.

5. Transformateur selon l'une des revendications précédentes, dans lequel une surface de section transversale (3a) de la bobine est essentiellement déterminée par la surface de section transversale totale (2c) du corps d'enroulement et **caractérisé en ce que** la surface de section transversale de la bobine (3a) présente, outre des zones arrondies (6) dans lesquelles l'enroulement subit un changement de direction, au moins un côté incliné (7) qui est incliné vers au moins deux côtés parallèles (5a, 5b).

6. Agencement de transformateur, comprenant un transformateur selon l'une des revendications précédentes, dans lequel un boîtier (8) comprend le noyau (2) et au moins deux bobines (3, 4).

7. Agencement de transformateur selon la revendication 6, **caractérisé en ce que** le boîtier (8) présente une surface de section transversale (8a) de boîtier, qui est conçue au moins en partie en forme de trapèze.

8. Véhicule ferroviaire comprenant un transformateur (1) selon l'une des revendications 1 à 5 ou un agencement de transformateur selon l'une des revendications 6 et 7.
